# EUROPÄISCHE PATENTANMELDUNG

(11) **EP 0 847 706 A2**
(43) Veröffentlichungstag der Anmeldung: **17.06.1998**
(21) Anmeldenummer: 97890245.0
(22) Anmeldetag: 05.12.1997
(51) Int. Cl.: A43B 5/04

(54) **Snowboard-Schuh**

(30) Priorität: 10.12.1996 AT 2143/96
(71) Anmelder: Aigner Ges.m.b.H., 4650 Edt/Lambach (AT)
(72) Erfinder: Aigner, Wolfgang, 4650 Edt/Lambach (AT)
(74) Vertreter: Laminger, Norbert, Mag.

(57) **Zusammenfassung**

Bei einem weichen Snowboard-Schuh mit einer starren, mit einer schuhseitigen Bindungseinheit 4 verbundenen Unterschale 2 weist diese eine innen auf der flexiblen Sohle 3 aufgesetzte und mit der außen an der Sohle 3 angebrachten Bindungseinheit 4 verbundene Abstützeinheit 8 zur Abstützung des Fusses des Trägers nach hinten auf. Die Abstützeinheit 8 besteht aus einer weitgehend starren Basisplatte 9 mit seitlich bis unter den Knöchelbereich hochragenden Laschen 10, an denen ein im wesentlichen U-förmig ausgebildeter, in Schuhlängsrichtung schwenkbarer und um den Archillessehnenbereich des Trägers herumgreifender Stützteil 12 angelenkt ist. Weiters ist ein auf der unteren Seite 13 am Fersenende der Basisplatte 9 gelenkig befestigtes und auf der oberen Seite 15 mit einer Feststelleinrichtung wahlweise gegenüber dem oberen Bereich des Stützteiles 12 fixierbares Stützelement 17 vorgesehen. Die Abstützeinheit ist bevorzugt zwischen Außenschuh und herausnehmbaren Innenschuh angeordnet und erlaubt einerseits eine Fixierung des Fusses zum Snowboardfahren und andererseits eine praktisch freie Beweglichkeit zum Beispiel zum Gehen.

## Beschreibung

Die Erfindung betrifft einen Snowboard-Schuh mit einer weichen, flexiblen Oberschale und einer zumindest teilweise starren, mit einer schuhseitigen Bindungseinheit verbundenen Unterschale, welche mit beidseitig und hinten über den Fersenbereich hochgezogenen und sich im Archillessehnenbereich in Form eines im wesentlichen U-förmig ausgebildeten und um den Archillessehnenbereich des Trägers herumgreifenden Stützteils treffenden Gurtelementen zur Abstützung des Fußes des Trägers nach hinten in Verbindung steht, wobei die Unterschale eine innen auf der flexiblen Sohle aufgesetzte und mit der außen an der Sohle angebrachten Bindungseinheit verbundene Abstützeinheit mit einer weitgehend starren Basisplatte aufweist.

Nachdem anfänglich zumeist übliche Schischuhe mit starrer Schale notgedrungen auch für die neue Sportart Snowboardfahren verwendet wurden, stellte sich bald heraus, daß aufgrund der zum Snowboardfahren erforderlichen sehr speziellen Technik der Positions- bzw. Gewichtsverlagerung des Fahrers relativ zum Board die Bewegungsfreiheit des Oberteils des Schuhs relativ zum auf dem Board fixierten Unterteil völlig unzureichend war. Vorerst, und teilweise auch heute noch, wurden deshalb die sogenannten harten Snowboard-Schuhe entwickelt bzw. benutzt, bei denen mittels gelenkiger Verbindungen, Dehnfalten und dergleichen eine entsprechende Bewegung des Oberteiles des Schuhs relativ zum Unterteil ermöglicht wird. Teilweise parallel dazu kamen die heutzutage eher bereits weiter verbreiteten weichen Snowboard-Schuhe dazu, bei denen ausgehend von üblichen stiefelartigen Aufbauten zuerst lediglich auf entsprechende Kälteisolierung, Wasserdichtheit und dergleichen Wert gelegt wurde, da derartige weiche Schuhe nur in entsprechende Stützelemente aufweisenden Bindungen benutzt wurden.

In letzter Zeit sind nun Bindungen für Snowboards bekannt geworden (siehe beispielsweise WO 96/05894, WO 94/26365, WO 96/03186, EP 0680775-A, EP 0646334 A1), bei denen eine zumindest teilweise starre Unterschale des zugehörigen Snowboard-Schuhs mittels Verriegelungselementen mit entsprechenden Bindungselementen am Board koppelbar ist, womit der Ein- bzw. Ausstieg in bzw. aus der Bindung sehr erleichtert wird. Soferne die mit derartigen neuen Bindungskonzepten verwendeten Snowboard-Schuhe nicht (wie beispielsweise gemäß der oben bereits erwähnten EP-0680775-A) wiederum hart - also mit starrer Oberschale) sind, müssen allerdings wiederum Vorkehrungen zur Abstützung der beweglichen Oberschale bzw. des darin befindlichen Unterschenkels des Trägers getroffen werden, damit die zur Steuerung des Boardes erforderlichen Kräfte bzw. Momente in diesem Bereich übertragen werden können.

Im letztgenannten Zusammenhang sind nun einerseits Konzepte bekannt geworden, bei denen die angesprochenen, sogenannten "Step-In-Bindungen" mit daran klappbarer angeordneten sogenannten Heckspoilern kombiniert werden, über die eine Abstützung der angesprochenen Art ermöglicht wird. Nachteilig ist dabei, daß die am Board montierten Bindungselemente relativ sperrig sind und das Ein- und Aussteigen, sowie auch das Verpacken des Boards bzw. dessen Transport behindern. Andererseits sind auch beispielsweise aus den ebenfalls oben bereits erwähnten WO 96/03186, bzw. EP 0646334 A1 Anordnungen der eingangs genannten Art bekannt geworden, bei denen schuhseitig sogenannte Gurtelemente zur Abstützung des Fusses des Trägers nach hinten vorgesehen sind, welche beidseits und hinten über den Fersenbereich hochgezogen sind und damit eine in ihrem Aufbau einer dreiseitigen Pyramide ähnliche Abstützung der flexiblen Oberschale relativ zur zumindest teilweise starren Unterschale, die im ersten genannten Fall mit der schuhseitigen Bindungseinheit verbunden ist, ergeben. Nachteilig bei diesen bekannten Anordnungen bzw. Schuhen der eingangs genannten Art ist es, daß das Konzept zwar bestechend einfach ist, sich in der Praxis jedoch nur eine völlig unzureichende Abstützung ergibt, die darüber hinaus das normale Gehen mit einem derartigen Schuh in ähnlicher Weise wie ein starrer Snowboard-Schuh behindert. Selbst im Fall der EP-0740908 A1 ist bei jenen Varianten, bei denen der den Achillessehnenbereich umfassende Stützteil schwenkbar am Fersenteil eines Basiselementes angebracht ist, das normale Gehen wesentlich behindert. Da der den Fuß vertikal fast vollständig abdeckende Stützteils nicht sehr weit nach hinten verschwenkt werden kann und die zum Sperren der Rückwärtsverschwenkung notwendigen Bauelemente diese Verschwenkung zusätzlich behindern, bietet auch der Snowboard-Schuh der EP-0740908 A1 nicht den erwünschten Gehkomfort eines weichen Schuhs.

Aufgabe der vorliegenden Erfindung ist es, einen Snowboard-Schuh, wie er im Oberbegriff des Anspruches 1 beschrieben ist, so zu verbessern, daß die beschriebenen Nachteile der bekannten Anordnungen vermieden werden, und daß insbesonders unter Beibehaltung der gegebenen Vorteile der weichen Snowboard-Schuhe und ohne Heranziehung separater boardseitiger Abstützelemente eine ausreichende Abstützung der flexiblen Oberschale beim Snowboard-Fahren und eine gute Steuereinwirkung auf das Snowboard ermöglicht werden, die andererseits beispielsweise das Gehen mit derartigen Schuhen nicht behindern soll.

Diese Aufgabe wird gemäß der vorliegenden Erfindung bei einem Snowboard-Schuh der eingangs genannten Art dadurch gelöst, daß als weitere Gurtelemente seitlich angebrachte, bis unter den Knöchelbereich hochragende Laschen vorgesehen sind, wobei an je einer Anlenkstelle im oberen Bereich der Laschen der Stützteil in Schuhlängsrichtung schwenkbar befestigt ist, sowie als weiteres Gurtelement ein auf seiner unteren Seite am Fersenende der Basisplatte gelenkig befestigtes und auf seiner oberen Seite mit einer Feststelleinrichtung wahlweise gegenüber dem oberen Bereich des Stützteiles fixierbares Stützelement vorgesehen ist. Dadurch, daß die Unterschale eine innen auf der flexiblen Sohle aufgesetzte und mit der außen an der Sohle angebrachten Bindungseinheit verbundene Abstützeinheit mit einer weitgehend starren Basisplatte aufweist, und daß als zusätzliche Gurtelemente seitlich angebrachte, bis unter den Knöchelbereich hochragende Laschen zur schwenkbaren Anlenkung des im wesentlichen U-förmig ausgebildeten Stützteils, sowie als weiteres Gurtelement ein auf der unteren Seite am Fersenende der Basisplatte gelenkig befestigtes und auf der oberen Seite mit einer Feststelleinrichtung wahlweise gegenüber dem oberen Bereich des Stützteiles fixierbares Stützelement vorgesehen sind, kann damit nun eine durchgehend oder zumindest bereichsweise (soweit für ein normales Gehen vorteilhaft) flexible Sohle verwendet werden, die innen mit einer weitgehend starren Basisplatte der Abstützeinheit verbunden ist und außen die schuhseitige Bindungseinheit trägt. Von der starren Basisplatte ausgehend sind als Gurtelemente zur Abstützung des Fusses des Trägers nach hinten vorerst seitlich angebrachte, hochgezogene Laschen vorgesehen, an denen der U-förmige Stützteil verschwenkbar angelenkt ist. Dieser Stützteil ist nach hinten hin mittels des am hinteren Ende der starren Basisplatte gelenkig befestigten und oben wahlweise gegenüber dem oberen Bereich des U-förmigen Stützteiles fixierbaren Stützelementes abgestützt, sodaß sich - bei fixiertem oberen Ende des Stützelementes - eine sehr stabile dreiseitige Abstützung des in der an sich flexiblen Oberschale befindlichen Fusses des Trägers ergibt. Diese dreiseitige Abstützung ist seitlich (also bei Bewegung des Fusses quer zur Längsrichtung des Schuhs) relativ flexibel, wobei die hier erwünschte vorteilhafte seitliche Verschwenkbarkeit durch Material und Konstruktion der hochragenden Laschen sowie des U-förmigen Stützteils leicht beeinflußbar ist. Wie sich in der Praxis zeigt, wird bei anatomisch richtig angebrachten seitlichen Laschen und entsprechend richtig ausgebildetem U-förmigen Stützteil zusammen mit der hinteren Fixierung über das Stützelement in äußerst vorteilhafter Weise auch erreicht, daß eine Bewegung des Unterschenkels des Trägers des Schuhs nach vorne ebenso wie eine Verschwenkung zur Seite eine leichte Öffnung der beiden Seitlichen Laschen relativ zum Fuß des Trägers des Schuhs bewirkt (womit beispielsweise ein schmerzhaftes Drücken ausgeschlossen wird, wogegen bei einer Verschwenkung des Unterschenkels des Trägers des Schuhs nach hinten ein winkelmäßiges Zusammenklappen der seitlichen Laschen in einem gewissen Ausmaß erfolgt, sodaß ein festeres Halten der Ferse und damit eine innigere Einflußnahmemöglichkeit auf das Board gegeben ist.

Bei geöffneter Feststelleinrichtung und damit geöffneter Fixierung der oberen Seite des Stützelementes relativ zum Stützteil ist das U-förmige Stützteil und damit der Unterschenkel des Trägers des Schuhs weitgehend frei in Schuhlängsrichtung schwenkbar, sodaß die gesamte Abstützeinheit (zusammen mit der wie beschrieben weichen Sohle) ein normales Gehen mit dem Snowboard-Schuh nicht behindert. Zusammen mit den eingangs angesprochenen sogenannten Step-In-Bindungen (welche beispielsweise auch lediglich ein zwischen Absatz- und Zehenbereich des Schuhs in die Sohle eingelassenes schuhseitiges Bindungselement erfordern) ergibt sich also ein Schuh, der bestens zum Snowboardfahren geeignet ist und auch uneingeschränkten Benutzungskomfort beispielsweise beim Gehen, Autofahren oder dergleichen bietet.

In weiterer Ausgestaltung der Erfindung ist vorgesehen, daß die Bindungseinheit im Ristbereich der flexiblen Sohle im wesentlichen bündig mit der Sohlenoberfläche eingesetzt ist und daß die Basisplatte der Abstützeinheit vom Bereich der Vorderkante der Bindungseinheit bis zur fersenseitigen Anlenkung des Stützelementes reicht. Diese Ausbildung ergibt insgesamt einerseits eine im wesentlichen geschlossene Sohlenoberfläche und andererseits einen praktisch frei flexiblen Vorderschuh (im Zehenbereich) bei bedarfsweise wie beschrieben fixierbarer Abstützeinheit.

In anderer bevorzugter Ausgestaltung der Erfindung ist vorgesehen, daß die Laschen und der daran angelenkte U-förmige Stützteil aus relativ starrem Material bestehen, jedoch durch ihre konstruktive Ausbildung zusammen mit der gelenkigen Befestigung des weitgehend starren hinteren Stützelementes in Grenzen eine seitliche Verbiegung bzw. Verwindung quer zur Schuhlängsrichtung zulassen. Auf diese Weise wird die beschriebene seitliche Bewegung des Unterschenkels des Trägers auch bei geschlossener Feststelleinrichtung sehr einfach ermöglicht, wobei trotzdem die gewünschte relativ starre Abstützung nach hinten bei gleichzeitiger Fixierung der Ferse gegeben ist.

In weiterer bevorzugter Ausgestaltung der Erfindung kann vorgesehen sein, daß die Basisplatte einstückig mit den Laschen ausgebildet ist und ebenso wie der U-förmige Stützteil aus Kunststoff und das hintere Stützelement aus Metall, vorzugsweise Stahlblech besteht. Dies ergibt eine sehr einfache und preisgünstige Herstellung bei gleichzeitig stabiler Ausführung, die aufgrund der oben beschriebenen Umstände trotzdem die erforderliche Flexibilität besitzt.

Das hintere Stützelement kann in bevorzugter weiterer Ausbildung der Erfindung zur gelenkigen Verbindung mit der Basisplatte mit einem im wesentlichen hakenförmigen unterem Ende mit Spiel in eine Ausnehmung der Basisplatte eingehängt sein. Dies vereinfacht die Herstellung bei gleichzeitig sicherer Ausführung der gelenkigen Verbindung.

Die Feststelleinrichtung zwischen Stützteil und oberer Seite des Stützelementes kann nach anderer bevorzugter Ausgestaltung der Erfindung einen über einen aus der Oberschale ragenden Handhebel ausrückbaren, am U-förmigen Stützteil angeordneten, federbelasteten Bolzen aufweisen, der mit den unterschiedlichen Höhen am hinteren Stützelement angebrachten Ausnehmungen in Eingriff bringbar und in ausgerückter Stellung arretierbar ist. Dieser aus einer Ausnehmung der Oberschale ragende Handhebel ist von außen leicht bedienbar, sodaß durch seine Umstellung einfach zwischen verschiedenen fixierten Positionen (mit verschiedenen Vorlagen) zum Snowboardfahren und einer komplett ausgerückten, freigegebenen Position (zum Gehen oder dergleichen) umgestellt werden kann.

Um für verschiedene Schuhgrößen möglichst einfach Vorsorge treffen zu können, ist nach einer anderen Weiterbildung der Erfindung vorgesehen, daß die relative Position zwischen der Basisplatte und dem U-förmigen Stützteil mittels unterschiedlicher Anlenkstellen zwischen den seitlichen Laschen und den unteren Enden des Stützteils verstellbar ist.

An der Vorderseite des U-förmigen Stützteiles kann nach einer weiteren bevorzugten Ausgestaltung der Erfindung ein verstellbarer, den Fuß des Trägers relativ zum Stützteil fixierender Haltegurt angebracht sein, sodaß der Fuß auch unabhängig von der flexiblen Oberschale einfach relativ zur Abstützeinheit bzw. zu den beschriebenen seitlichen und hinteren Gurtelementen fixierbar ist.

Die gesamte Abstützeinheit kann in bevorzugter weiterer Ausgestaltung der Erfindung zwischen Außenschuh und herausnehmbarem Innenschuh angeordnet sein, womit sich für den Träger des Schuhs sowohl optisch als auch hinsichtlich des Aus- und Einsteigens eine Verbesserung ergibt. Die Erfindung wird im folgenden noch anhand der in der Zeichnung teilweise schematisch dargestellten Ausführung näher erläutert. Fig. 1 zeigt dabei eine seitliche Ansicht eines erfindungsgemäßen Snowboard-Schuhs in quasi aufgeschnittener bzw. durchsichtiger Darstellung, Fig. 2 eine Ansicht des Schuhs gemäß Fig. 1 von hinten in ähnlicher Darstellung und Fig. 3 die herausgenommene Abstützeinheit des Schuhs aus Fig. 1 und 2 in perspektivischer Darstellung.

Der dargestellte Snowboard-Schuh weist eine weiche, flexible Oberschale 1, beispielsweise aus Nylongewebe, Kunststofflaminatten, Leder, oder dergleichen, sowie eine zumindest teilweise starre, damit verbundene Unterschale 2 auf, die Unterschale 2 ist mit einer hier im Mittelbereich der flexiblen Sohle 3 eingesetzten schuhseitigen Bindungseinheit 4 verbunden, welche auf hier nicht dargestellte und auch nicht weiter interessierende Weise mit einer snowboard-seitigen Bindungseinheit im Sinne der an sich bekannten "Step-In-Bindungen" zusammenwirkt. Die Unterschale 2 steht mit beidseitig und hinten über den Fersenbereich 5 hochgezogenen und sich im Archillessehnenbereich 6 treffenden Gurtelementen 7 zur Abstützung des hier nicht abgestellten Fusses des Trägers nach hinten (nach rechts in Fig. 1) in Verbindung.

Die Unterschale 2 weist eine innen auf der flexiblen Sohle 3 aufgesetzte und mit der außen an der Sohle angebrachten Bindungseinheit 4 auf nicht dargestellte Weise (beispielsweise durch Schrauben) verbundene Abstützeinheit 8 mit einer weitgehend starren Basisplatte 9 auf. Als Gurtelemente 7 dienen seitlich an der Basisplatte 9 angebrachte, bis unter den Knöchelbereich hochragende Laschen 10, ein im wesentlichen U-förmig ausgebildeter, an je einer Anlenkstelle 11 im oberen Bereich der Laschen 10 in Schuhlängsrichtung schwenkbar befestigter und um den Archillessehnenbereich 6 des Trägers herumgreifender Stützteil 12, sowie ein auf der unteren Seite 13 am Fersenende 14 der Basisplatte 9 gelenkig befestigtes und auf der oberen Seite 15 mit einer Feststelleinrichtung 16 wahlweise gegenüber dem oberen Bereich des Stützteils 12 fixierbares Stützelement 17. Die Bindungseinheit 4 ist gemäß Fig. 1 im Ristbereich (Mittelbereich) der flexiblen Sohle 3 im wesentlichen bündig mit der Sohlenoberfläche 18 eingesetzt, wobei die Basisplatte 9 der Abstützeinheit 8 vom Bereich der Vorderkante 19 der Bindungseinheit 4 bis zur fersenseitigen Anlenkung des Stützelements 17 reicht.

Die Laschen 10 und der daran angelenkte U-förmige Stützteil 12 bestehen aus relativ starrem Material, lassen jedoch durch ihre konstruktive Ausbildung zusammen mit der gelenkigen Befestigung des weitgehend starren hinteren Stützelementes 17 an der Basisplatte 9 in Grenzen eine seitliche Verbiegung bzw. Verwindung der drei aufstrebenden Gurtelemente 7 relativ zur starren Basisplatte 9 zu.

Die Basisplatte 9 ist hier einstückig mit den Laschen 10 ausgebildet und besteht ebenso wie der U-förmige Stützteil 12 aus Kunststoff. Das hintere Stützelement 17 besteht aus Metall, vorzugsweise Stahlblech. Zur gelenkigen Verbindung ist das hintere Stützelement 17 - wie insbesonders aus Fig. 1 ersichtlich ist - mit einem im wesentlichen hakenförmigen unteren Ende 13 mit Spiel in eine Ausnehmung 20 der Basisplatte 9 eingehängt.

Die Feststelleinrichtung 16 zwischen Stützteil 12 und oberer Seite des Stützelementes 17 weist einen über einen aus der Oberschale 1 ragenden Handhebel 21 ausrückbaren, am U-förmigen Stützteil 12 angeordneten, federbelasteten Bolzen 22 (Fig. 2) auf, der auf hier nicht separat dargestellte Weise mit in unterschiedlichen Höhen am hinteren Stützelement 17 angebrachten Ausnehmungen in Eingriff bringbar und in ausgerückter Stellung arretierbar ist. Es besteht damit die Möglichkeit, verschiedene Vorlagenpositionen der Oberschale 1 relativ zur Basisplatte 9 zu arretieren bzw. eine ungehinderte Verschwenkbarkeit des Stützteils 12 in Schuhlängsrichtung um die Anlenkstellen 11 (beispielsweise zum freien Gehen) zuzulassen.

Die relative Position zwischen der Basisplatte 9 und dem U-förmigen Stützteil 12 kann mittels unterschiedlicher Anlenkstellen 11 zwischen den seitlichen Laschen 10 und den unteren Enden des Stützteils 12 verstellbar sein, wie dies beispielsweise in Fig. 3 durch die strichliert angedeuteten Anlenkstellen 11 symbolisiert ist.

An der Vorderseite des U-förmigen Stützteils 12 ist - wie ebenfalls aus Fig. 3 zu ersehen ist - ein verstellbarer, den nicht dargestellten Fuß des Trägers relativ zum Stützteil 12 fixierender Haltegurt 23 angebracht, der beispielsweise mittels einer bekannten Glettverbindung geschlossen werden kann.

Die gesamte Abstützeinheit 8 kann auf hier nicht dargestellte Weise zwischen Außenschuh und herausnehmbaren Innenschuh angeordnet sein, womit sie von außen bis auf die teilweise hinten herausragende Feststelleinrichtung 16 praktisch nicht sichtbar ist.

Bei Betrachtung insbesonders der Fig. 3 ist ersichtlich, daß bei geöffneter Feststelleinrichtung 16 der Stützteil 12 und damit der darin abgestützte untere Bereich des Unterschenkels eines Trägers des Schuhs nach vorne und hinten praktisch ungehindert beweglich ist - in diesem geöffneten Zustand der Feststelleinrichtung wird eine seitliche Bewegung durch die begrenzte Verbiegbarkeit der seitlichen Laschen 10 (siehe auch Fig. 2) ermöglicht. Bei geschlossener Feststelleinrichtung 16 ist eine Verschwenkbarkeit des Stützteils 12 relativ zur starren Basisplatte 9 praktisch unmöglich, da das hintere Stützelement 17 dies verhindert. Es kann aber in gewissen Grenzen eine seitliche Verschwenkung bzw. Verdrehung des Stützteils 12 erfolgen, wobei in eingangs beschriebener Weise ebenso wie bei einer versuchten Vorwärtsverschwenkung des Stützteils 12 die Laschen 10 aufschwenken bzw. sich weiter vom Fuß nach außen entfernen (siehe dazu auch Fig. 2). Bei einem versuchten nach hinten Schwenken des Stützteils 12 zieht dieser praktisch im geschlossenen Zustand der Feststelleinrichtung 16 die Laschen 10 oben zusammen, womit der Fersenbereich des Trägers des Schuhs in gewünschter Weise stärker fixiert wird.

Abgesehen von der dargestellten und besprochenen Ausführung könnten beispielsweise Teile der Sohle und/oder der Bindungseinheit auch einstückig mit der Abstützeinheit ausgebildet sein. Diese könnte beispielsweise auch einstückig daran angeformt das hintere Stützelement 17 tragen. Die Feststelleinrichtung könnte natürlich auch auf andere als die beschriebene Weise realisiert sein - wichtig ist dabei lediglich die relative Klemmung der beiden Elemente.

## Patentansprüche

1. Snowboard-Schuh mit einer weichen, flexiblen Oberschale (1) und einer zumindest teilweise starren, mit einer schuhseitigen Bindungseinheit (4) verbundenen Unterschale (2), welche mit beidseitig und hinten über den Fersenbereich (5) hochgezogenen und sich im Archillessehnenbereich (6) in Form eines im wesentlichen U-förmig ausgebildeten und um den Archillessehnenbereich (6) des Trägers herumgreifenden Stützteils (12) treffenden Gurtelementen (7) zur Abstützung des Fußes des Trägers nach hinten in Verbindung steht, wobei die Unterschale (2) eine innen auf der flexiblen Sohle (3) aufgesetzte und mit der außen an der Sohle (3) angebrachten Bindungseinheit (4) verbundene Abstützeinheit (8) mit einer weitgehend starren Basisplatte (9) aufweist, **dadurch gekennzeichnet,** daß als weitere Gurtelemente (7) seitlich angebrachte, bis unter den Knöchelbereich hochragende Laschen (10) vorgesehen sind, wobei an je einer Anlenkstelle (11) im oberen Bereich der Laschen (10) der Stützteil (12) in Schuhlängsrichtung schwenkbar befestigt ist, sowie als weiteres Gurtelement (7) ein auf seiner unteren Seite (13) am Fersenende (14) der Basisplatte (9) gelenkig befestigtes und auf seiner oberen Seite (15) mit einer Feststelleinrichtung (16) wahlweise gegenüber dem oberen Bereich des Stützteiles (12) fixierbares Stützelement (17) vorgesehen ist.

2. Snowboard-Schuh nach Anspruch 1, dadurch gekennzeichnet, daß die Bindungseinheit (4) im Ristbereich der flexiblen Sohle (3) im wesentlichen bündig mit der Sohlenoberfläche (18) eingesetzt ist und daß die Basisplatte (9) der Abstützeinheit (8) vom Bereich der Vorderkante (19) der Bindungseinheit (4) bis zur fersenseitigen Anlenkung des Stützelementes (17) reicht.

3. Snowboard-Schuh nach Anspruch 1 oder 2, dadurch gekennzeichnet, daß die Laschen (10) und der daran angelenkte U-förmige Stützteil (12) aus relativ starrem Material bestehen, jedoch durch ihre konstruktive Ausbildung zusammen mit der gelenkigen Befestigung des weitgehend starren hinteren Stützelementes (17) in Grenzen eine seitliche Verbiegung bzw. Verwindung quer zur Schuhlängsrichtung zulassen.

4. Snowboard-Schuh nach einem oder mehreren der Ansprüche 1 bis 3, dadurch gekennzeichnet, daß die Basisplatte (9) einstückig mit den Laschen (10) ausgebildet ist und ebenso wie der U-förmige Stützteil (12) aus Kunststoff und das hintere Stützelement (17) aus Metall, vorzugsweise Stahlblech, besteht.

5. Snowboard-Schuh nach einem oder mehreren der Ansprüche 1 bis 4, dadurch gekennzeichnet, daß das hintere Stützelement (17) zur gelenkigen Verbindung mit der Basisplatte (9) mit einem im wesentlichen hakenförmigem unteren Ende (13) mit Spiel in eine Ausnehmung (20) der Basisplatte (9) eingehängt ist.

6. Snowboard-Schuh nach einem oder mehreren der Ansprüche 1 bis 5, dadurch gekennzeichnet, daß die Feststelleinrichtung (16) zwischen Stützteil (12) und oberer Seite des Stützelementes (17) einen über einen aus der Oberschale (1) ragenden Handhebel (21) ausrückbaren, am U-förmigen Stützteil (12) angeordneten, federbelasteten Bolzen (22) aufweist, der mit in unterschiedlichen Höhen am hinteren Stützelement (17) angebrachten Ausnehmungen in Eingriff bringbar und in ausgerückter Stellung arretierbar ist.

7. Snowboard-Schuh nach einem oder mehreren der Ansprüche 1 bis 6, dadurch gekennzeichnet, daß die relative Position zwischen der Basisplatte (9) und dem U-förmigen Stützteil (12) mittels unterschiedlicher Anlenkstellen (11) zwischen den seitlichen Laschen (10) und den unteren Enden des Stützteiles (12) verstellbar ist.

8. Snowboard-Schuh nach einem oder mehreren der Ansprüche 1 bis 7, dadurch gekennzeichnet, daß an der Vorderseite des U-förmigen Stützteiles (12) ein verstellbarer, den Fuß des Trägers relativ zum Stützteil (12) fixierender Haltegurt (23) angebracht ist.

9. Snowboard-Schuh nach einem oder mehreren der Ansprüche 1 bis 8, dadurch gekennzeichnet, daß die gesamte Abstützeinheit (8) zwischen Außenschuh und herausnehmbarem Innenschuh angeordnet ist.
